# EUROPÄISCHE PATENTSCHRIFT

(11) **EP 0 131 709 B1**
(45) Veröffentlichungstag und Bekanntmachung des Hinweises auf die Patenterteilung: **07.01.1988**
(21) Anmeldenummer: 84105514.8
(22) Anmeldetag: 15.05.1984
(51) Int. Cl.: D04B 35/06

(54) **Schiebernadel für maschenbildende Textilmaschinen**
Slide needle for a stitch-forming textile machine
Aiguille à coulisse pour machine textile formant des mailles

(30) Priorität: 16.07.1983 DE 3325767
(43) Veröffentlichungstag der Anmeldung: 23.01.1985
(73) Patentinhaber: Theodor Groz & Söhne & Ernst Beckert Nadelfabrik Commandit-Gesellschaft, 72458 Albstadt (DE)
(72) Erfinder:
(74) Vertreter: Patentanwälte Rüger, Barthelt & Abel

(56) Entgegenhaltungen:
- DE-A- 2 843 014
- DE-A- 3 023 586
- GB-A- 1 347 154

## Beschreibung

Die Erfindung betrifft eine Schiebernadel für maschenbildende Textilmaschinen, mit einem im Querschnitt im wesentlichen rechteckigen Nadelschaft, in welchem eine im wesentlichen U-förmige, von drei Flächen begrenzte Längsnut ausgebildet ist, in welcher ein dem Nutenquerschnitt entsprechend gestalteter Schieberteil längsverschieblich geführt ist, wobei die Längsnut auf ihrer Oberseite durch Führungsteile zumindest teilweise verschlossen ist.

Eine solche Schiebernadel ist aus der DE-A-2705605 bekannt. Die Längsnut verläuft dabei über etwa 2/3 der Länge des Nadelschaftes und ist durch langgestreckte, der Schiebeweg des Schiebers begrenzende Anschlagteile über den grössten Teil ihrer Länge verschlossen, die den Schieber beidseitig seines Fusses führen und deshalb als Führungsteile wirken. Die mit dem Nadelschaft durch Verschweissung, Vernietung oder dergl. verbundenen, die Längsnut verschliessenden, langgestreckten Anschlag- oder Führungsteile machen diese Schiebernadel wesentlich stabiler als Schiebernadeln mit oben offener Längsnut, bei der zur Wegbegrenzung des Schiebers lediglich Teile des Schiebers überdekkende Anschlagteile vorgesehen sind.

Bei Strick- oder Wirkvorgängen, insbesondere unter Verwendung von aus natürlichem Fasermaterial, bspw. Baumwolle, bestehenden Fäden, die zu einer starken Flusenbildung neigen, besteht ganz allgemein bei Schiebernadeln die Gefahr, dass sich die Flusen im Laufe der Zeit im Bereiche der Längsnut festsetzen, so dass der Schieberteil in seiner freien Beweglichkeit gehemmt wird und die Schiebernadel nicht mehr ordnungsgemäss arbeiten kann.

Aus diesem Grunde ist bei einer aus der DD-A-93971 bekannten Schiebernadel in der Bodenfläche der Längsnut eine parallel zu der Nutenlängsachse ausgerichtete längliche Ausnehmung angeordnet, durch welche in die Längsnut gelangende Flusen austreten können, so dass Verklemmungen des Schieberteiles durch Flusenanhäufung in der Längsnut vermieden werden. Dabei wirkt das relativ zu dem Nadelschaft eine hin-und hergehende Bewegung ausführende Schieberteil in dem Sinne reinigend, dass es bei seiner Längsbewegung die in dem Längsschlitz befindlichen Flusen immer wieder in den Bereich der Ausnehmung transportiert und damit aus der Längsnut entfernt. Um eine einwandfreie Führung des Schieberteiles in der Längsnut zu gewährleisten und zu verhüten, dass der Schieberteil von der Grundfläche der Längsnut unter der Wirkung der auf ihn einwirkenden Fadenkräfte abgehoben wird, sind in die die Längsnut begrenzenden Seitenwangen des Nadelschaftes vor und hinter der Ausnehmung zwei Querstifte eingesetzt, die durch zugeordnete Langlöcher in dem Schieberteil verlaufen. Da die Längsnut aber über ihre gesamte Länge oben offen ist, ist die Seitenstabilität dieser Nadel, insbesondere im Bereiche der Ausnehmung, begrenzt.

Wenn deshalb der Nadelhaken durch etwa von dem Warenabzug herrührende Kräfte zur Seite gezogen wird, besteht die Gefahr, dass der Schieberteil in der Längsnut verklemmt wird oder bei der Bewegung auf den Nadelhaken zu an diesem vorbeigleitet, mit dem Ergebnis, dass die neugebildete Masche nicht über das Schieberteilende und den Nadelhaken abgeschlagen, sondern in dem offenen Nadelhaken eingefangen wird, was zu Strickfehlern führt. Da aber bei dieser Schiebernadel der Schieber maschengesteuert ist, muss prinzipbedingt der Schieber über den grössten Teil seiner Länge aus der Längsnut oben vorragen, so dass diese auch oben nicht verschlossen werden kann.

Eine Flusenabfuhröffnung in Gestalt einer solchen Ausnehmung im Boden der Längsnut bei der eingangs genannten Schiebernadel nach der DE-A-27 05 605 vorzusehen, käme aber deshalb nicht infrage, weil sie in dem Bereich, in dem die Längsnut verschlossen ist, nur auf den Grund der Nadelführungsnut des Nadelbettes führen würde, während andererseits in dem aus dem Nadelbett austretenden maschenbildenden Bereich des Nadelschaftes ein Verschluss der Längsnut auf der Schieberoberseite die Maschenbildung behindern würde, so dass schon aus Stabilitätsgründen eine Flusenabführöffnung in diesem Bereich des Nadelschaftes nicht zulässig wäre. Davon abgesehen findet sich in dieser Richtung in der Druckschrift auch nicht der geringste Hinweis.

Auch bei einer weiteren aus der DE-A-1635847 bekannten Schiebernadel, bei der der Nadelschaft über einen Teil seiner Länge in Gestalt eines den Schieberteil umfassenden Rohrabschnittes ausgebildet ist, sind keine Vorkehrungen zur Flusenabfuhr getroffen. Diese Schiebernadel, die für flache Ränderwirkmaschinen zur Herstellung gerippter und nicht gerippter Ware bestimmt ist, ist ausserdem, abweichend von den üblichen Schiebernadeln, deshalb speziell ausgebildet, weil ihr Schieberteil zweiteilig ist und aus zwei jeweils mit einer Maschenanschlagschulter versehenen Maschenhalteelementen besteht, die mit nebeneinander angeordneten Füssen versehen sind. Da diese beiden Maschenhalteelemente in der Schliessstellung der Schiebernadel den Nadelhaken seitlich umgreifen und dabei voneinander abgespreizt werden, sind die die Längsnut begrenzenden Seitenwangen des Nadelschaftes einer zusätzlichen Beanspruchung ausgesetzt, die eine Schwächung des Nadelschaftes, etwa durch eine Flusenabfuhröffnung, nicht ohne weiteres erlauben würde.

Schliesslich sind noch Schiebernadeln bekannt (CH-A-215 641), bei denen die in dem Nadelschaft angeordnete Längsnut über ihre gesamte Länge bis in den Bereich des Brustanstieges in unmittelbarer Nähe des Nadelhakens zu dem Schaftrükken hin offen ist, wobei auf der dem Schaftrükken abgewandten Seite lediglich im Bereiche der Nadelbrust eine den Durchgang des Schieberteiles gestattende nutartige Öffnung angeordnet ist. Bei dieser Schiebernadel ist der Schaft durch die nutartige Öffnung gerade in der Nähe des Hakens seitlich instabil, so dass sie nur verhältnismässig geringe Seitenkräfte aufnehmen kann.

Aufgabe der Erfindung ist es, nun eine Schiebernadel zu schaffen, die einerseits einen sehr stabilen Aufbau aufweist und deshalb grosse, insbesondere seitlich an dem Haken angreifende Kräfte ohne Beeinträchtigung ihrer Funktion aufnehmen kann, und bei der andererseits eine einwandfreie Flusenabfuhr aus der Längsnut gewährleistet ist, so dass auch bei Verarbeitung von stark flusenbildenden Fäden oder Garnen über lange Betriebszeiträume hinweg ein störungsfreier Betrieb gewährleistet ist.

Zur Lösung dieser Aufgabe ist die eingangs genannte Schiebernadel erfindungsgemäss dadurch gekennzeichnet, dass die Längsnut wenigstens eine Ausnehmung aufweist, welche eine der drei sie begrenzenden Flächen durchdringt und parallel zu der Nutenlängsachse ausgerichtet ist und dass die Führungsteile einen im Bereiche der jeweiligen Ausnehmung angeordneten Führungssteg aufweisen.

Dabei hat es sich gezeigt, dass in der Regel eine ausreichende Stabilität schon dann erreicht ist, wenn die Länge des Führungssteges mindestens 1/5 der Ausnehmung beträgt.

Über die Ausnehmung werden die in die Längsnut eintretenden Flusen einwandfrei nach aussen abgeführt. Gleichzeitig ist aber dadurch, dass der Führungssteg gerade im Bereiche der Ausnehmung angeordnet ist, eine hohe Steifigkeit und damit Seitenstabilität des Schaftes gegeben.

Die Ausnehmung kann dabei, wie an sich bekannt, in der Grundfläche der Längsnut angeordnet sein, doch kann die Anordnung auch derart getroffen sein, dass die Ausnehmung in lediglich einer Seitenfläche der Längsnut vorgesehen ist oder aber, dass in beiden Seitenflächen der Längsnut Ausnehmungen vorhanden sind. In dem letztgenannten Fall können die einander gegenüberliegenden Ausnehmungen auch in Nutlängsrichtung seitlich gegeneinander versetzt angeordnet sein, was hinsichtlich der Stabilität günstig ist. Dabei ist es auch denkbar, dass die einander gegenüberliegenden Ausnehmungen sich zumindest teilweise überdeckend angeordnet sind.

In der Praxis hat es sich als günstig erwiesen, wenn der Führungssteg jeweils symmetrisch zu der ihm zugeordneten Ausnehmung angeordnet ist. Er kann mit den die Längsnut begrenzenden Schaftwangen beidseitig starr verbunden und an diesen, beispielsweise einstückig, angeformt sein. Bei einer alternativen Ausführungsform ist der Führungssteg an lediglich einer der die Längsnut begrenzenden Schaftwangen angeformt, indem beispielsweise diese Schaftwange im Bereiche ihrer Oberkante rechtwinklig umgebördelt ist. Einfache Herstellungsverhältnisse ergeben sich, wenn der zweiteilig ausgebildete Führungssteg an den beiden die Längsnut begrenzenden Schaftwangen angeformt ist und seine beiden Teile an ihren freien Längskanten parallel zueinander verlaufend angeordnet sind. Der zweiteilige Führungssteg kann dabei durch Umbördeln der beiden Schaftwangen gebildet sein; die an den beiden Schaftwangen angeformten Stegteile wirken nicht nur als Führungselemente für den Schieberteil, sondern gleichzeitig auch als Versteifungsrippen, welche die Stabilität der Schiebernadel erhöhen.

In der Zeichnung sind Ausführungsbeispiele des Gegenstandes der Erfindung dargestellt. Es zeigen:
Fig. 1 eine Schiebernadel gemäss der Erfindung, geschnitten längs der Linie I-I der Fig. 2 in einer Seitenansicht und im Ausschnitt,
Fig. 2 die Schiebernadel nach Fig. 1 in einer Draufsicht bei weggelassenem Schieberteil,
Fig. 3 die Schiebernadel nach Fig. 1, geschnitten längs der Linie 111-111 der Fig. 1 in einer Seitenansicht,
Fig. 4 die Schiebernadel nach Fig. 1, geschnitten längs der Linie IV-IV der Fig. 1 in einer Seitenansicht,
Fig. 5 die Schiebernadel nach Fig. 1 in einer abgewandelten Ausführungsform in einer Schnittdarstellung entsprechend Fig. 1 in einer Seitenansicht,
Fig. 6 die Schiebernadel nach Fig. 5, geschnitten längs der Linie VI-VI der Fig. 6 in einer Seitenansicht,
Fig. 7 die Schiebernadel nach Fig. 5 in einer Draufsicht bei weggelassenem Schieberteil,
Fig. 8 eine Schiebernadel gemäss der Erfindung in einer anderen Ausführungsform in einer Seitenansicht und im Ausschnitt,
Fig. 9 die Schiebernadel nach Fig. 8 in einer Draufsicht,
Fig. 10 die Schiebernadel nach Fig. 9, geschnitten längs der Linie IX-IX der Fig. 8 in einer Draufsicht bei weggelassenem Schieberteil,
Fig. 11 die Schiebernadel nach Fig. 1, geschnitten längs der Linie XI-XI der Fig. 1 in einer Seitenansicht,
Fig. 12 die Schiebernadel nach Fig. 1, geschnitten längs der Linie XII-XII der Fig. 1 in einer Seitenansicht,
Fig. 13 die Schiebernadel nach Fig. 8, geschnitten längs der Linie XIII-XIII in einer Seitenansicht,
Fig. 14 eine Schiebernadel gemäss der Erfindung in einer weiteren Ausführungsform in einer Seitenansicht und im Ausschnitt,
Fig. 15 die Schiebernadel nach Fig. 14 in einer Draufsicht bei weggelassenem Schieberteil,
Fig. 16 die Schiebernadel nach Fig. 14, geschnitten längs der Linie XVI-XVI der Fig. 1 in einer Draufsicht bei weggelassenem Schieberteil,
Fig. 17 Schiebernadel nach Fig. 14, geschnitten längs der Linie XVII-XVII in einer Seitenansicht,
Fig. 18 die Schiebernadel nach Fig. 14, geschnitten längs der Linie XVIII-XVIII der Fig. 17, und
Fig. 19 die Schiebernadel nach Fig. 14, geschnitten längs der Linie XIX-XIX der Fig. 14 in einer Seitenansicht.

Die in den Figuren in verschiedenen Ausführungsformen dargestellte Schiebernadel weist jeweils einen im Querschnitt im wesentlichen rechteckigen Nadelschaft 1 auf, der an einer Seite einen Nadelhaken 2 trägt, welcher über eine schräg ansteigende Nadelbrust 3 sich an den Nadelschaft anschliesst. In der Nähe der Nadelbrust 3 ist der Nadelschaft am Rücken bei 4 mit einer zum Haken 2 hin verlaufenden Aussparung versehen.

In dem Nadelschaft 1, der an der dem Nadelhaken 2 abgewandten Seite zum Einsetzen in eine Nadelbarre ausgebildet oder mit einem zum Zusammenwirken mit einem Nadelschloss bestimmten Fuss versehen ist, ist eine im wesentlichen U-förmige Längsnut 5 ausgebildet, in der ein dem Querschnitt der Längsnut 5 angepasstes Schieberteil 6 längsverschieblich geführt ist. An seinem vorderen Ende bei 7 ist das Schieberteil 6 angeschrägt, so dass es im ausgetriebenen Zustand die Spitze des Nadelhakens 2 überdecken und damit den Nadelhaken schliessen kann. Das Schieberteil 6 trägt einen in der Zeichnung nicht weiter dargestellten bekannten Fuss, der über die Berandung der Längsnut 5 vorragt und mit einem entsprechenden Schlosskanal zusammenwirken kann.

Bei der Ausführungsform nach den Fig. 1 bis 4 ist in der Bodenfläche 8 der Längsnut 5 eine längliche, parallel zu der Nutenlängsachse ausgerichtete Aussparung 9 ausgebildet, die beidseitig durch schräg oder leicht gekrümmte, nach innen zu verlaufende Flächen 10, 11 begrenzt ist und die zur Abfuhr von in das Innere der Längsnut 5 gelangenden Flusen dient.

Der Ausnehmung 9 gegenüberliegend und symmetrisch zu dieser angeordnet ist an dem Nadelschaft 1 ein dünner Führungssteg 12 vorgesehen, der beidseitig an den die Längsnut 5 begrenzenden Schaftwangen 13, 14 (Fig. 2) einstückig angeformt ist. Durch den Führungssteg 12 ist der Schieberteil 6 in der Längsnut 5 gemeinsam mit der Bodenfläche 8 und den Seitenflächen der Längsnut 5 längsverschieblich geführt. Gleichzeitig gewährleistet der Führungssteg 12 eine hohe Stabilität des Nadelschaftes 1 auch im Bereiche der durch die Ausnehmung 9 bewirkten Schwächungszone.

Um eine einwandfreie Führung des Schieberteiles 6 und eine ausreichende Stabilität des Nadelschaftes 1 zu erzielen, genügt es, wie die Erfahrung gezeigt hat, dass die Länge des Führungssteges 12 mindestens gleich einem Fünftel der Länge der Ausnehmung 9 ist.

Bei dem in den Fig. 1 bis 4 dargestellten Ausführungsbeispiel ist oberhalb der Ausnehmung 9 lediglich ein einziger durchgehender Führungssteg angeordnet; es sind auch Ausführungsformen denkbar, bei denen dieser Führungssteg 12 in mehrere Teilstege unterteilt ist, die hintereinander angeordnet und durch Zwischenräume voneinander getrennt sind, von denen einer bei 15 gestrichelt angedeutet ist.

Die Ausführungsform nach den Fig. 5 bis 7 entspricht im wesentlichen jener nach den Fig. 1 bis 4. Gleiche Bezugszeichen bezeichnen gleiche Teile, deren nochmalige Erläuterung sich erübrigt. Während bei der Ausführungsform nach den Fig. 1 bis 4 der Führungssteg 12 einstückig an den beiden Schaftwangen 13, 14 angeformt ist, in dem die Ausnehmung 9 vom Schaftrücken her ausgefräst wurde, ist bei der Ausführungsform nach den Fig. 5 bis 7 die Anordnung derart getroffen, dass der Führungssteg 12 zweiteilig ausgebildet ist, wobei seine beiden Teile 12a, 12b jeweils an der ihnen zugeordneten, die Längsnut 5 begrenzenden Schaftwange einstückig angeformt sind, indem die Schaftwangen 13, 14 im Bereiche ihrer Oberkanten rechtwinklig abgekantet oder umgebördelt sind. Die beiden Schaftwangen 13,14 enden hierbei an der Rückseite des Führungssteges 12 - bei 17 - während sie bei der Ausführungsform nach den Fig. 1 bis 4 sich über einen grösseren Teil der Nadelschaftlänge 1 anschliessend an den Führungssteg 12 erstrecken.

Anstelle der Ausbildung mit zwei Führungsstegteilen 12a, 12b, die an ihren freien Längskanten parallel zueinander verlaufend angeordnet sind, wäre auch eine Ausführungsform denkbar, bei der lediglich eine der Schaftwangen 13 bzw. 14 mit dem abgekanteten Teil als Führungssteg 12 die Längsnut 5 vorzugsweise über ihre gesamte Breite überdeckend abgekantet oder umgebördelt ist.

Der Nadelschaft 1 der oben beschriebenen Ausführungsformen der Schiebernadel kann auch mehrere hintereinander angeordnete Aussparungen 9 mit zugeordnetem Führungssteg 12 aufweisen.

Bei den Ausführungsformen nach den Fig. 8 bis 19, bei denen wiederum mit den bereits beschriebenen Ausführungsformen gleiche Teile mit gleichen Bezugszeichen versehen und deshalb nicht nochmals erläutert sind, ist die aus der Längsnut 5 nach aussen führende Ausnehmung 9 nicht in der Grundfläche 8 der Längsnut 5, sondern in einer bzw. beiden Seitenflächen der Längsnut 5 vorgesehen.

Bei der Ausführungsform nach den Fig. 8 bis 13 ist die Anordnung derart getroffen, dass in jeder der beiden die Längsnut 5 begrenzenden Schaftwangen 13, 14 jeweils eine längliche, zu der Nutenlängsachse parallele Ausnehmung 9a bzw. 9b vorhanden ist, wobei die beiden Ausnehmungen 9a, 9b in der aus Fig. 10 ersichtlichen Weise in Schaftlängsrichtung gegeneinander versetzt angeordnet sind und sich lediglich bei 18 etwas überdecken. Die Längsnut 5 ist auf der dem Nadelschaftrücken abgewandten Seite durch den Führungssteg 12 verschlossen, der an den beiden Schaftwangen 13, 14 einstückig angeformt und symmetrisch zu den beiden Ausnehmungen 9a, 9b angeordnet ist, derart, dass seine Mittelachse mit der Mittelachse des überdeckenden Bereiches 18 zusammenfällt.

Grundsätzlich wäre es auch bei dieser Ausführungsform denkbar, jeder der Ausnehmungen 9a, 9b einen eigenen Führungssteg 12 zuzuordnen, der dann - gegebenenfalls symmetrisch - oberhalb der jeweiligen Ausnehmung 9a bzw. 9b vorgesehen ist.

Die beiden Ausnehmungen 9a, 9b reichen jeweils bis zu der Grundfläche 8 der Längsnut 5, so dass sich eine absatzlose Austrittsfläche für die etwa in die Längsnut 5 gelangten Flusen ergibt.

Bei der Ausführungsform nach den Fig. 14 bis 19 ist lediglich eine seitliche Ausnehmung 9 vorgesehen, während auf der gegenüberliegenden Seite die die Längsnut 5 begrenzende Nadelschaftwange 13 bei 20 im Bereiche des Führungssteges 12 endet, so dass die Längsnut 5 zu dieser Seite anschliessend an die Schaftwange 13 geöffnet ist. Alternativ könnte die Schaftwange 13 naturgemäss auch, ebenso wie die gegenüberliegende Schaftwange 14, sich über einen weiteren Teil des Nadelschaftes 1 erstrecken.

## Patentansprüche

1. Schiebernadel für maschenbildende Textilmaschinen, mit einem im Querschnitt im wesentlichen rechteckigen Nadelschaft (1), in welchem eine im wesentlichen U-förmige, von drei Flächen begrenzte Längsnut (5) ausgebildet ist, in welcher ein dem Nutenquerschnitt entsprechend gestalteter Schieberteil (6) längsverschieblich geführt ist, wobei die Längsnut auf ihrer Oberseite durch Führungsteile zumindest teilweise verschlossen ist, dadurch gekennzeichnet, dass die Längsnut wenigstens eine Ausnehmung (9) aufweist, welche eine der drei sie begrenzenden Flächen durchdringt und parallel zu der Nutenlängsachse ausgerichtet ist und dass die Führungsteile einen im Bereiche der jeweiligen Ausnehmung (9) angeordneten Führungssteg (12) aufweisen.

2. Schiebernadel nach Anspruch 1, dadurch gekennzeichnet, dass die Länge des Führungssteges (12) mindestens ein Fünftel der Länge der Ausnehmung (9) beträgt.

3. Schiebernadel nach einem der vorhergehenden Ansprüche, dadurch gekennzeichnet, dass die Ausnehmung (9) in der Grundfläche (8) der Längsnut (5) angeordnet ist.

4. Schiebernadel nach einem der Ansprüche 1 bis 3, dadurch gekennzeichnet, dass die Ausnehmung (9) in lediglich einer Seitenfläche der Längsnut (5) angeordnet ist.

5. Schiebernadel nach einem der Ansprüche 1 bis 3, dadurch gekennzeichnet, dass in beiden Seitenflächen der Längsnut (5) Ausnehmungen (9a, 9b) angeordnet sind.

6. Schiebernadel nach Anspruch 5, dadurch gekennzeichnet, dass die einander gegenüberliegenden Ausnehmungen (9a, 9b) in Nutlängsrichtung gegeneinander versetzt angeordnet sind.

7. Schiebernadel nach Anspruch 5, dadurch gekennzeichnet, dass die einander gegenüberliegenden Ausnehmungen (9a, 9b) sich zumindest teilweise überdeckend angeordnet sind.

8. Schiebernadel nach einem der vorhergehenden Ansprüche, dadurch gekennzeichnet, dass der Führungssteg (12) jeweils symmetrisch zu der ihm zugeordneten Ausnehmung (9) angeordnet ist.

9. Schiebernadel nach einem der vorhergehenden Ansprüche, dadurch gekennzeichnet, dass der Führungssteg (12) mit den die Längsnut (5) begrenzenden Schaftwangen (13,14) beidseitig starr verbunden ist.

10. Schiebernadel nach Anspruch 9, dadurch gekennzeichnet, dass der Führungssteg (12) an den beiden Schaftwangen (13, 14) einstückig angeformt ist.

11. Schiebernadel nach einem der Ansprüche 1 bis 8, dadurch gekennzeichnet, dass der Führungssteg (12) an lediglich einer der die Längsnut

(5) begrenzenden Schaftwangen (13 bzw. 14) angeformt ist.

12. Schiebernadel nach einem der Ansprüche 1 bis 8, dadurch gekennzeichnet, dass der zweiteilig ausgebildete Führungssteg (12) an den beiden die Längsnut (5) begrenzenden Schaftwangen (13, 14) angeformt ist und seine beiden Teile (12a, 12b) an ihren freien Längskanten parallel zueinander verlaufend angeordnet sind.

## Claims

1. A compound needle for knitting machines, having a needle stem (1) of substantially rectangular cross-section formed with a substantially U-shaped longitudinal groove (4) which is bounded by three surfaces and in which a slide member (6) shaped to match the groove cross-section is longitudinally displaceably guided, the longitudinal groove being at least partially closed on its top side by guide members, characterized in that the longitudinal groove is formed with at least one recess (9) which extends through one of the three surfaces bounding such groove and is aligned in parallel with the groove longitudinal axis, the guide members having a guide web (12) disposed in the zone of each recess (9).

2. A compound needle according to Claim 1, characterized in that the length of the guide web (12) is at least one fifth the length of the recess (9).

3. A compound needle according to one of the preceding Claims, characterized in that the recess (9) is disposed in the base (8) of the longitudinal groove (5).

4. A compound needle according to one of Claims 1 to 3, characterized in that the recess (9) is disposed in only one side surface of the longitudinal groove (5).

5. A compound needle according to one of Claims 1 to 3, characterized in that recesses (9a, 9b) are disposed in both side surfaces of the longitudinal groove (5).

6. A compound needle according to Claim 5, characterized in that the opposite recesses (9a, 9b) are disposed offset in relation to one another in the longitudinal direction of the groove.

7. A compound needle according to Claim 5, characterized in that the opposite recesses (9a, 9b) are disposed at least partially in registration.

8. A compound needle according to one of the preceding Claims, characterized in that each guide web (12) is disposed symmetrically in relation to the associated recess (9).

9. A compound needle according to one of the preceding Claims, characterized in that the guide web (12) is rigidly connected on both sides to the stem cheeks (13, 14) bounding the longitudinal groove (5).

10. A compound needle according to Claim 9, characterized in that the guide web 12 is moulded unitarily on to the two stem cheeks (13,14).

11. A compound needle according to one of Claims 1 to 8, characterized in that the guide web (12) is moulded on only one of the shaft cheeks (13; 14) bounding the longitudinal groove (5).

12. A compound needle according to one of Claims 1 to 8, characterized in that the two-part web (12) is moulded on the two stem cheeks (13, 14) bounding the longitudinal groove (5), and its two parts (12a, 12b) are disposed extending in parallel with one another at their free longitudinal edges.

## Revendications

1. Aiguille à coulisse pour machines textiles formant des mailles, comprenant une tige (1), de section transversale sensiblement rectangulaire, dans laquelle est pratiquée une rainure longitudinale (5), approximativement en forme de U, délimitée par trois surfaces et dans laquelle est guidée une partie de coulisse (6) déplaçable longitudinalement et de forme correspondant à la section transversale de la rainure, la rainure longitudinale étant fermée tout au moins en partie sur sa face supérieure par des éléments de guidage, caractérisée par le fait que la rainure longitudinale comporte au moins un évidement (9) qui traverse l'une des trois surfaces la délimitant et qui est dirigé parallèlement à l'axe longitudinal de la rainure et que les éléments de guidage sont dotés d'une nervure de guidage (12) disposée dans la zone de l'évidement (9) à chaque fois considérée.

2. Aiguille à coulisse selon la revendication 1, caractérisée par le fait que la longueur de la nervure de guidage (12) correspond au moins à 1/5 de la longueur de l'évidement (9).

3. Aiguille à coulisse selon l'une des revendi- catios précédentes, caractérisée par le fait que l'évidement (9) est disposé dans la surface (8) du fond de la rainure longitudinale (5).

4. Aiguille à coulisse selon l'une des revendications 1 à 3, caractérisée par le fait que l'évidement (9) est disposé dans seulement une surface latérale de la rainure longitudinale (5).

5. Aiguille à coulisse selon l'une des revendications 1 à 3, caractérisée par le fait que des évidements (9a, 9b) sont disposés dans les deux surfaces latérales de la rainure longitudinale (5).

6. Aiguille à coulisse selon la revendication 5, caractérisée par le fait que les évidements (9a, 9b) respectivement opposés sont disposés décalés l'un par rapport à l'autre dans le sens longitudinal de la rainure.

7. Aiguille à coulisse selon la revendication 5, caractérisée par le fait que les évidements (9a, 9b) respectivement opposés sont disposés en se chevauchant tout au moins partiellement.

8. Aiguille à coulisse selon l'une des revendi- catios précédentes, caractérisée par le fait que chaque nervure de guidage (12) est disposée symétriquement par rapport à l'évidement (9) qui lui est associé.

9. Aiguille à coulisse selon l'une des revendications précédentes, caractérisée par le fait que la nervure de guidage (12) est rigidement raccordée des deux côtés aux joues (13, 14) de la tige limitant la rainure longitudinale (5).

10. Aiguille à coulisse selon la revendication 9, caractérisée par le fait que la nervure de guidage (12) est façonnée d'une seule pièce sur les deux joues (13,14) de la tige.

11. Aiguille à coulisse selon l'une des revendications 1 à 8, caractérisée par le fait que la nervure de guidage (12) est façonnée sur seulement l'une des joues (13, 14) de la tige limitant la rainure longitudinale (5).

12. Aiguille à coulisse selon l'une des revendi- catios 1 à 8, caractérisée par le fait que la nervure de guidage réalisée en deux parties est façonnée sur les deux joues (13,14) de la tige limitant la rainure longitudinale (5) et que ces deux parties (12a, 12b) sont disposées parallèlement l'une par rapport à l'autre au niveau de leurs arêtes longitudinales libres.
